# EUROPÄISCHE PATENTSCHRIFT

(11) **EP 3 208 006 B1**
(45) Veröffentlichungstag und Bekanntmachung des Hinweises auf die Patenterteilung: **03.04.2019**
(21) Anmeldenummer: 16156748.2
(22) Anmeldetag: 22.02.2016
(51) Int. Cl.: B21B 31/10

(54) **INLINE-WALZENWECHSEL BEI EINFACHEM WALZGERÜSTAUFBAU**
IN-LINE ROLL CHANGING DEVICE IN SIMPLE ROLLER FRAME DESIGN
DISPOSITIF DE CHANGEMENT DE ROULEAUX EN LIGNE DANS UNE CAGE DE LAMINOIR

(43) Veröffentlichungstag der Anmeldung: 23.08.2017
(73) Patentinhaber: Primetals Technologies Austria GmbH, 4031 Linz (AT)
(72) Erfinder: Feichtner, Albert, 4614 Marchtrenk (AT); Hofer, Heinz, 4210 Gallneukirchen (AT); Linzer, Bernd, 4621 Leombach (AT); Zahedi, Michael, 4502 St. Marien (AT)
(74) Vertreter: Metals@Linz

(56) Entgegenhaltungen:
- DE-A1- 10 116 988
- DE-C1- 10 163 373
- JP-A- S5 764 406

## Beschreibung

Die vorliegende Erfindung geht aus von einem Verfahren zum Ausbauen von Arbeitswalzen aus einem Walzgerüst,
- wobei das Walzgerüst eine obere und eine untere Arbeitswalze aufweist, zwischen denen ein Metallband hindurchgeführt wird,
- wobei das Walzgerüst weiterhin eine oberhalb der oberen Arbeitswalze angeordnete obere Zusatzwalze und eine unterhalb der unteren Arbeitswalze angeordnete untere Zusatzwalze aufweist,
- wobei die obere Arbeitswalze über ein bedienseitiges und ein antriebsseitiges oberes Arbeitswalzeneinbaustück in einem Walzgerüstständer des Walzgerüsts gelagert ist,
- wobei die obere Zusatzwalze über ein bedienseitiges und ein antriebsseitiges oberes Zusatzwalzeneinbaustück in dem Walzgerüstständer gelagert ist,
- wobei die obere Arbeitswalze und die obere Zusatzwalze in dem Walzgerüstständer vertikal verlagerbar sind,
- wobei die untere Arbeitswalze über ein bedienseitiges und ein antriebsseitiges unteres Arbeitswalzeneinbaustück in dem Walzgerüstständer gelagert ist,
- wobei die untere Zusatzwalze über ein bedienseitiges und ein antriebsseitiges unteres Zusatzwalzeneinbaustück in dem Walzgerüstständer gelagert ist.

Die vorliegende Erfindung geht weiterhin aus von einer Walzgerüstanordnung,
- wobei die Walzgerüstanordnung ein Walzgerüst zum Walzen eines Metallbandes aufweist,
- wobei das Walzgerüst eine obere und eine untere Arbeitswalze aufweist, zwischen denen das Metallband hindurchgeführt wird,
- wobei das Walzgerüst weiterhin eine oberhalb der oberen Arbeitswalze angeordnete obere Zusatzwalze und eine unterhalb der unteren Arbeitswalze angeordnete untere Zusatzwalze aufweist,
- wobei die obere Arbeitswalze über ein bedienseitiges und ein antriebsseitiges oberes Arbeitswalzeneinbaustück in einem Walzgerüstständer des Walzgerüsts gelagert ist,
- wobei die obere Zusatzwalze über ein bedienseitiges und ein antriebsseitiges oberes Zusatzwalzeneinbaustück in dem Walzgerüstständer gelagert ist,
- wobei die obere Arbeitswalze und die obere Zusatzwalze in dem Walzgerüstständer vertikal verlagerbar sind,
- wobei die untere Arbeitswalze über ein bedienseitiges und ein antriebsseitiges unteres Arbeitswalzeneinbaustück in dem Walzgerüstständer gelagert ist,
- wobei die untere Zusatzwalze über ein bedienseitiges und ein antriebsseitiges unteres Zusatzwalzeneinbaustück in dem Walzgerüstständer gelagert ist.

Diese Gegenstände sind aus der DE 101 16 988 A1 bekannt. Der JP S57 064 406 A und der DE 101 63 373 C1 sind ähnliche Offenbarungsgehalte zu entnehmen.

Die Walzen von Walzgerüsten verschleißen im Betrieb. Wenn die betroffenen Walzen ein kritisches Verschleißmaß erreicht haben, müssen die Walzen daher ausgetauscht werden. Besonders stark verschleißen die Arbeitswalzen der Walzgerüste, aufgrund der höheren Bandgeschwindigkeit insbesondere der hinteren Walzgerüste der Walzstraße.

Bei Kaltwalzwerken wird zum Austausch der Walzen die Walzstraße angehalten. Der Austausch ist daher problemlos möglich. Bei üblichen Warmwalzwerken können die Brammen in einem Wiedererwärmungsofen gepuffert werden. Während der Pufferung kann der Walzenwechsel durchgeführt werden. Der Austausch ist auch hier problemlos möglich.

Bei einer Endlos-Gieß-Walz-Verbundanlage wie beispielsweise einer ESP-Anlage wird der gegossene Metallstrang innerhalb einer Gießsequenz kontinuierlich angeliefert. Eine Pufferung ist nicht möglich. Zum Wechseln von verschlissenen Walzen müsste daher die Stranggießmaschine abgestellt werden und die Walzstraße leergefahren werden. Nach dem Wechseln der Walzen müsste die Gieß-Walz-Verbundanlage erneut gestartet und bis zum stationären Betrieb hochgefahren werden. Diese Vorgehensweise würde jedoch zu einer deutlichen Verringerung der Gesamtproduktivität der

Anlage führen. Alternativ ist es möglich, die produzierten Brammen zwischen einer ersten Walzstraße und einer der ersten Walzstraße nachgeordneten zweiten Walzstraße auszuschleusen und dadurch die zweite Walzstraße aus der Produktion zu nehmen. In diesem Fall kann innerhalb der zweiten Walzstraße der Walzenwechsel vorgenommen werden. Der produzierte Metallstrang kann in diesem Fall jedoch nicht mehr auf das Endmaß eines dünnen Breitbandes gewalzt werden.

Aufgrund des Umstands, dass die Arbeitswalzen vor allem der hinteren Walzgerüste besonders stark verschleißen, müssen die Arbeitswalzen der hinteren Walzgerüste öfter gewechselt werden als die Arbeitswalzen der vorderen Walzgerüste. Dennoch muss im Stand der Technik die gesamte Walzstraße stillgelegt werden, obwohl nur die Arbeitswalzen eines einzigen Walzgerüsts gewechselt werden müssen. Durch die damit verbundene Häufigkeit der Anlagenstillstände sinkt die Produktivität der Gesamtanlage.

Aus der WO 2011/124 585 A1 ist ein Verfahren zum Wechseln von Arbeitswalzen in Gießwalzanlagen und Warmbandstraßen bekannt, bei dem der Wechsel der Arbeitswalzen inline erfolgt, d.h. während des Walzens, also bei laufendem Band. Bei diesem Verfahren wird auf das Metallband vor und/oder nach dem Eintreten in das Walzgerüst, dessen Arbeitswalzen gewechselt werden sollen, über mindestens eine in die Walzlinie einführbare Niederhalterolle ein Bandzug aufgebracht. Weiterhin sind im Walzgerüst speziell ausgeformte Schienen angeordnet, mittels derer während des Ausziehens der Arbeitswalzen aus dem Walzgerüst die obere Arbeitswalze angehoben wird und beide Arbeitswalzen das Metallband nicht berühren. Nachteilig bei dieser Lösung ist die Anordnung der Schienen im Walzgerüst, also innerhalb eines ohnehin bereits beengten Bauraumes. Die Anordnung ist daher nur schwierig möglich. Insbesondere ist ein erheblicher Aufwand erforderlich, um zu gewährleisten, dass im laufenden Betrieb des Walzgerüsts angesteuerte einzelne Bauteile nicht gestört werden. Beispiele derartiger Bauteile sind die Verstelleinrichtungen für die Arbeitswalzen und die Stützwalzen, die Verstelleinrichtungen für Arbeitswalzenabstreifer oder weitere Elemente wie beispielsweise die Kühlung der Arbeitswalzen und der Stützwalzen. Ein weiterer Nachteil besteht darin, dass mittels der aus der WO 2011/124 585 A1 bekannten Vorgehensweise der Bandzug nicht aufgebracht werden kann, wenn das Walzgerüst, dessen Arbeitswalzen gewechselt werden sollen, das letzte Walzgerüst der Walzstraße ist. Gerade an diesem Walzgerüst wird jedoch am häufigsten ein Wechsel der Arbeitswalzen vorgenommen. Weiterhin wird für die Niederhalterolle Platz benötigt, so dass der Abstand der Walzgerüste voneinander vergrößert werden muss.

Aus der WO 2004/004 938 A1 ist bekannt, einen von einer Stranggießmaschine gegossenen Metallstrang in vorbestimmte Längen zu teilen und die einzelnen Längen zu walzen. Soll ein Walzenwechsel durchgeführt werden, wird die Gießgeschwindigkeit der Stranggießanlage verringert, damit für den Wechsel der Walzen der Walzstraße ein größeres Zeitfenster zur Verfügung steht. Das zwischenzeitlich gegossene, noch nicht gewalzte Metallstrang wird in einem Rollenherdofen zwischengespeichert. Diese Lösung kann bei einem kontinuierlichen Betrieb der Walzstraße nicht angewendet werden.

Aus der JP S59 070 412 A ist bekannt, vor und hinter einem Walzgerüst Treiber vorzusehen. Die Treiber werden aktiviert, wenn die Arbeitswalzen des Walzgerüsts gewechselt werden sollen. Sie dienen der Beaufschlagung des Metallbandes zum vorgeordneten Walzgerüst hin und zum nachgeordneten Walzgerüst hin mit einem definierten Bandzug. Ein einschwenkbarer Rollentisch unterstützt das Metallband, so dass es nicht übermäßig durchhängt. Bei dieser Lösung ist von Nachteil, dass zahlreiche Bewegungen und damit aufwändige bauliche Maßnahmen am Walzgerüst erforderlich sind. Außerdem muss der Abstand der Walzgerüste voneinander erheblich vergrößert werden, was aus technologischen Gründen von Nachteil ist.

Die Aufgabe der vorliegenden Erfindung besteht darin, Möglichkeiten zu schaffen, mittels derer inline - also während des laufenden Betriebs der Walzstraße - ein Austausch der Arbeitswalzen möglich ist, ohne die Nachteile des Standes der Technik in Kauf nehmen zu müssen. Insbesondere soll es nicht erforderlich sein, zusätzliche Elemente, welche den Betrieb des Walzgerüsts stören könnten, innerhalb des Walzgerüstes anzuordnen.

Die Aufgabe wird durch ein Verfahren mit den Merkmalen des Anspruchs 1 gelöst. Vorteilhafte Ausgestaltungen des Verfahrens sind Gegenstand der abhängigen Ansprüche 2 bis 6.

Erfindungsgemäß wird ein Verfahren geschaffen, bei dem zum Ausbauen der Arbeitswalzen
- zunächst die oberen Arbeitswalzeneinbaustücke und die oberen Zusatzwalzeneinbaustücke miteinander verbunden werden, so dass jede Vertikalbewegung der oberen Zusatzwalzeneinbaustücke auf die oberen Arbeitswalzeneinbaustücke übertragen wird,
- sodann die obere Zusatzwalze nach oben auf eine erste definierte Zusatzwalzenposition verfahren wird und
- sodann die obere und die untere Arbeitswalze aus dem Walzgerüstständer herausgefahren werden.

Aufgrund dieser Vorgehensweise ist es zum einen nicht erforderlich, innerhalb des Walzgerüsts permanent - und damit insbesondere im laufenden Betrieb des Walzgerüsts - zusätzliche Elemente anzuordnen. Die Einbaustücke der oberen Arbeitswalze und der oberen Zusatzwalze müssen lediglich temporär miteinander verbindbar sein. Während des Walzenwechsels befindet sich das betreffende Walzgerüst jedoch nicht im laufenden Betrieb. Weiterhin ist es auch nicht erforderlich, für das Verstellen der oberen Arbeitswalze eine spezielle Verstelleinrichtung zu verwenden, die einen größeren als den aus technologischen (d.h. walztechnischen) Gründen erforderlichen Verstellhub aufweist. Dennoch ist zuverlässig gewährleistet, dass die obere Arbeitswalze (und auch die untere Arbeitswalze) beim Herausfahren aus dem Walzgerüst das Metallband nicht kontaktieren. Wenn das Metallband während des Ausbauens der Arbeitswalzen das Walzgerüst durchläuft, wird die obere Arbeitswalze vor dem Verbinden der oberen Arbeitswalzeneinbaustücke und der oberen Zusatzwalzeneinbaustücke miteinander von dem Metallband abgehoben. Weiterhin wird in diesem Fall zu diesem Zweck vor dem Herausfahren der oberen und der unteren Arbeitswalze aus dem Walzgerüst die untere Arbeitswalze außer Kontakt mit dem Metallband gebracht. Hierzu kann die untere Arbeitswalze abgesenkt werden. Alternativ oder zusätzlich kann das Metallband - beispielsweise mittels vor und nach dem Walzgerüst angeordneter Schlingenheber - angehoben werden. Das Anheben des Metallbandes darf jedoch nur in einem Ausmaß erfolgen, dass das Metallband außer Kontakt mit der oberen Arbeitswalze bleibt.

Zum Verbinden der oberen Arbeitswalzeneinbaustücke und der oberen Zusatzwalzeneinbaustücke miteinander ist vorzugsweise vorgesehen, dass
- zunächst die obere Zusatzwalze in Vertikalrichtung auf eine zweite definierte Zusatzwalzenposition und die obere Arbeitswalze in Vertikalrichtung auf eine definierte Arbeitswalzenposition verfahren werden und
- sodann Schienen zunächst in eines der oberen Walzeneinbaustücke und das korrespondierende obere Zusatzwalzeneinbaustück eingeführt werden und die Schienen weitergeführt werden, bis die Schienen zusätzlich auch in das andere obere Arbeitswalzeneinbaustück und das korrespondierende obere Zusatzwalzeneinbaustück eingeführt sind.

Dadurch gestaltet sich das Ausbauen der Arbeitswalzen besonders einfach. Weiterhin ist durch diese Vorgehensweise bereits zu Beginn des Herausfahrens gewährleistet, dass die Arbeitswalzen sich und auch das Metallband nicht berühren können. Dies stellt einen weiteren Vorteil gegenüber der Vorgehensweise der WO 2011/124 585 A1 dar.

Vorzugsweise wird das Einführen und Weiterführen der Schienen durch einen Antrieb bewirkt. Dadurch ist insbesondere eine zuverlässige und reproduzierbare Art der Einführung der Schienen gewährleistet. Der Antrieb kann nach Bedarf als hydraulischer, pneumatischer oder elektrischer Antrieb ausgebildet sein.

Die Schienen können nach Bedarf geformt sein, sofern sie eine auf die obere Zusatzwalze (bzw. die zugehörigen Einbaustücke) ausgeübte Hubkraft auf die obere Arbeitswalze (bzw. die zugehörigen Einbaustücke) übertragen können und weiterhin beim Herausfahren die obere Arbeitswalze (bzw. die zugehörigen Einbaustücke) zuverlässig führen. Optimal ist es, wenn die Schienen einen Doppel-T-förmigen Querschnitt aufweisen. Alternativ können die Schienen jedoch auch einen U-förmigen, einen X-förmigen oder einen C-förmigen Querschnitt aufweisen.

Bei konventionellen Walzgerüsten - d.h. bei Walzgerüsten, bei denen der Wechsel der Arbeitswalzen erfolgt, während sich kein Metallband im Walzgerüst befindet - weist oftmals das bedienseitige obere Arbeitswalzeneinbaustück mindestens einen zum bedienseitigen unteren Arbeitswalzeneinbaustück hin gerichteten Abstandhalter auf. Alternativ oder zusätzlich weist das bedienseitige untere Arbeitswalzeneinbaustück mindestens einen zum bedienseitigen oberen Arbeitswalzeneinbaustück hin gerichteten Abstandhalter auf. Auch die antriebsseitigen Arbeitswalzeneinbaustücke können derartige Abstandhalter aufweisen. Im Normalbetrieb, d.h. beim Walzen des Metallbandes, tauchen die Abstandhalter der oberen bzw. unteren Arbeitswalzeneinbaustücke in Ausnehmungen der unteren bzw. oberen Arbeitswalzeneinbaustücke ein. Beim Ausbauen der Arbeitswalzen wird im Stand der Technik zunächst die obere Arbeitswalze nicht aus dem Walzgerüstständer herausgefahren, sondern nur die untere Arbeitswalze um eine erste Teillänge aus dem Walzgerüstständer herausgefahren. Die Abstandhalter können dadurch nicht mehr in die genannten Ausnehmungen eintauchen. Sie liegen stattdessen auf dem jeweils anderen Arbeitswalzeneinbaustück auf oder tauchen in eine andere Ausnehmung ein, die jedoch nur eine geringe Tiefe aufweist.

Im Rahmen der vorliegenden Erfindung ist diese Ausgestaltung nicht anwendbar, da durch die Abstandhalter nur ein unzureichender Abstand der Arbeitswalzen voneinander erreicht werden kann. Ferner ist es im Rahmen der vorliegenden Erfindung erforderlich, in Richtung der Rotationsachse der unteren Arbeitswalze wirkende Kräfte, die beim Herausziehen der unteren Arbeitswalze aus dem Walzgerüstständer auf die untere Arbeitswalze ausgeübt werden, in hinreichendem Umfang auf die obere Arbeitswalze zu übertragen. Insbesondere müssen die Reibungskräfte, die zwischen den Schienen und den oberen Arbeitswalzeneinbaustücken wirken, überwunden werden. Um diese Ziele - also einerseits einen hinreichenden Abstand der Arbeitswalzen voneinander und andererseits eine Übertragung von Kräften von der unteren Arbeitswalze auf die obere Arbeitswalze
- zu erreichen, ist vorzugsweise vorgesehen,
- dass die bedienseitigen Arbeitswalzeneinbaustücke jeweils mindestens einen zum jeweils anderen bedienseitigen Arbeitswalzeneinbaustück hin gerichteten Mitnehmerzapfen aufweisen,
- dass zum Herausfahren der Arbeitswalzen zunächst die obere Arbeitswalze nicht aus dem Walzgerüstständer herausgefahren wird und die untere Arbeitswalze um eine erste Teillänge aus dem Walzgerüstständer herausgefahren wird, so dass die Mitnehmerzapfen der bedienseitigen Arbeitswalzeneinbaustücke direkt übereinander angeordnet sind,
- dass sodann durch Verfahren der oberen Zusatzwalze nach unten auf eine dritte definierte Zusatzwalzenposition die Mitnehmerzapfen zusammengeführt werden, so dass sie ineinandergreifen,
- dass sodann die untere Arbeitswalze und mit ihr die obere Arbeitswalze um eine zweite Teillänge aus dem Walzgerüstständer herausgefahren werden, so dass das antriebsseitige obere Arbeitswalzeneinbaustück noch von den Schienen gehalten wird,
- dass sodann antriebsseitige Abstandhalter zwischen den antriebsseitigen Arbeitswalzeneinbaustücken angeordnet werden und
- dass sodann die untere Arbeitswalze und mit ihr die obere Arbeitswalze vollständig aus dem Walzgerüstständer heraus gefahren werden.

Dadurch, dass die Mitnehmerzapfen beim Ausbauen der Arbeitswalzen aufeinander aufsitzen, kann bei gleicher Bauhöhe wie im Stand der Technik nahezu der doppelte Abstand der Arbeitswalzeneinbaustücke voneinander erreicht werden. Durch das Ineinandergreifen der Mitnehmerzapfen kann ferner erreicht werden, dass die Kräfte von der unteren Arbeitswalze auf die obere Arbeitswalze übertragen werden können.

Das Anordnen der antriebsseitigen Abstandhalter kann alternativ durch manuelles Einsetzen oder automatisiert erfolgen. Insbesondere kann eine Taste oder dergleichen betätigt werden, welche ein automatisches Hochklappen der antriebsseitigen Abstandhalter bewirken kann.

Es ist möglich, dass die obere Zusatzwalze eine Verstelleinrichtung aufweist, mittels derer die obere Zusatzwalze als solche - d.h. ohne ein gleichzeitiges Verfahren von anderen Walzen - in dem Walzgerüstständer vertikal verlagerbar ist. Insbesondere in dem Fall, dass das Walzgerüst als Quartogerüst ausgebildet ist, das zusätzlich zu den Arbeitswalzen nur noch Stützwalzen aufweist, ist dies der Fall. Denn in diesem Fall sind die Zusatzwalzen mit den Stützwalzen des Walzgerüsts identisch. Prinzipiell ist es jedoch auch möglich, diese Ausgestaltung zu realisieren, wenn das Walzgerüst weiterhin eine oberhalb der oberen Zusatzwalze angeordnete obere Stützwalze aufweist, die obere Zusatzwalze also als obere Zwischenwalze ausgebildet ist. Ein typisches Beispiel eines Walzgerüsts, bei dem dies der Fall ist, ist ein sogenanntes Sextogerüst.

In dem Fall, das Walzgerüst eine oberhalb der oberen Zusatzwalze angeordnete obere Stützwalze aufweist, kann die obere Zusatzwalze (= obere Zwischenwalze) alternativ eine eigene Verstelleinrichtung aufweisen oder keine eigene Verstelleinrichtung aufweisen. Auch in dem Fall, dass die obere Zusatzwalze keine eigene Verstelleinrichtung aufweist, kann die erfindungsgemäße Vorgehensweise jedoch realisierbar sein. Denn in diesem Fall weist die obere Stützwalze, die über ein bedienseitiges und ein antriebsseitiges oberes Stützwalzeneinbaustück in dem Walzgerüstständer gelagert ist, eine Verstelleinrichtung auf. Mittels dieser Verstelleinrichtung ist die obere Stützwalze als solche in dem Walzgerüstständer vertikal verlagerbar. Im laufenden Betrieb des Walzgerüsts drückt die obere Stützwalze auf die obere Zwischenwalze, so dass die obere Zwischenwalze von der Stützwalze zwangsgeführt wird. Das Ausüben einer Hubkraft auf die obere Zusatzwalze mittels der Stützwalze ist bei dieser Ausgestaltung jedoch nicht möglich. Um dennoch die obere Zusatzwalze im Rahmen des Austauschs der Arbeitswalzen positionieren zu können, wird daher vorzugsweise wie folgt vorgegangen:
- Zunächst werden die obere Stützwalze in Vertikalrichtung auf eine definierte Stützwalzenposition und die obere Zusatzwalze in Vertikalrichtung auf eine definierte Zusatzwalzenposition verfahren.
- Sodann werden weitere Verbindungselemente in die oberen Stützwalzeneinbaustücke und die oberen Zusatzwalzeneinbaustücke eingeführt und so die oberen Zusatzwalzeneinbaustücke an die oberen Stützwalzeneinbaustücke gekoppelt.
- Schließlich wird die obere Stützwalze mittels ihrer Verstelleinrichtung verfahren, so dass die obere Zusatzwalze so positioniert wird, wie dies zum Verbinden der oberen Zusatzwalzeneinbaustücke mit den oberen Arbeitswalzeneinbaustücken und zum Demontieren der Arbeitswalzen erforderlich ist.

Die Verbindung der oberen Zusatzwalze mit der oberen Stützwalze wird also im Falle eines Sextogerüsts vom Ansatz her auf die gleiche Art und Weise bewirkt wie die Verbindung der oberen Arbeitswalze mit der oberen Zusatzwalze. Ein Unterschied besteht jedoch darin, dass die Zwischenwalze nicht seitlich aus dem Walzgerüstständer heraus verfahren wird. Die Verbindungselemente zum Verbinden der Einbaustücke von oberer Stützwalze und oberer Zusatzwalze können daher einfacher ausgebildet sein als die Verbindungselemente zum Verbinden der Einbaustücke von oberer Zusatzwalze und oberer Arbeitswalze.

Der Einbau neuer Arbeitswalzen erfolgt in umgekehrter Reihenfolge wie das Ausbauen der Arbeitswalzen.

Die Aufgabe wird weiterhin durch eine Walzgerüstanordnung mit den Merkmalen des Anspruchs 9 gelöst. Vorteilhafte Ausgestaltungen der Walzgerüstanordnung sind Gegenstand der abhängigen Ansprüche 10 bis 13.

Erfindungsgemäß wird eine Walzgerüstanordnung der eingangs genannten Art dadurch ausgestaltet, dass die oberen Arbeitswalzeneinbaustücke und die oberen Zusatzwalzeneinbaustücke Ausnehmungen zum Aufnehmen von Verbindungselementen aufweisen, mittels derer jede Vertikalbewegung der oberen Zusatzwalzeneinbaustücke auf die oberen Arbeitswalzeneinbaustücke übertragen wird.

Die dadurch erreichten Vorteile korrespondieren mit denen des Verfahrens. Auch die vorteilhaften Ausgestaltungen der Walzgerüstanordnung korrespondieren mit denen des Verfahrens.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Gieß-Walz-Verbundanlage mit mehreren Walzgerüsten,
- FIG 2: ein Walzgerüst von oben,
- FIG 3: einen Schnitt durch das Walzgerüst von FIG 2 längs einer Linie III-III in FIG 2,
- FIG 4: einen Schnitt durch das Walzgerüst von FIG 2 längs einer Linie IV-IV in FIG 2,
- FIG 5: einen Schnitt durch das Walzgerüst von FIG 2 längs einer Linie V-V in FIG 2,
- FIG 6: Walzeneinbaustücke und Schienen von der Seite,
- FIG 7: Walzeneinbaustücke und Schienen von vorne,
- FIG 8: Walzeneinbaustücke und Schienen von der Seite,
- FIG 9: Walzeneinbaustücke und Schienen von der Seite,
- FIG 10: Walzeneinbaustücke und Schienen von der Seite,

- FIG 11: Walzeneinbaustücke und Schienen von der Seite,
- FIG 12: bedienseitige Arbeitswalzeneinbaustücke von der Seite gesehen,
- FIG 13: die Arbeitswalzeneinbaustücke von FIG 16 von vorne gesehen,
- FIG 14: das bedienseitige untere Arbeitswalzeneinbaustück der FIG 12 und 13 von oben gesehen,
- FIG 15 bis 17: Walzeneinbaustücke und Schienen von der Seite und
- FIG 18: zwei antriebsseitige Arbeitswalzeneinbaustücke.

Gemäß FIG 1 weist eine Walzstraße mehrere Walzgerüste auf. Die Anzahl an Walzgerüsten kann variieren. Dargestellt ist in FIG 1 eine Walzstraße mit vier Walzgerüsten, die nachfolgend mit den Bezugszeichen 1 bis 4 bezeichnet sind. Es kann jedoch alternativ ebenso eine andere Anzahl von Walzgerüsten vorhanden sein, insbesondere 2, 3, 5, 6, 7 oder 8 Walzgerüste. Von den Walzgerüsten 1 bis 4 der Walzstraße wird ein Metallband 5 gewalzt. Bei dem Metallband 5 kann es sich beispielsweise um ein Stahlband oder um ein Aluminiumband handeln. Bei dem Walzen in der Walzstraße handelt es sich in der Regel um ein Warmwalzen. Oftmals ist der Walzstraße entsprechend der schematischen Darstellung in FIG 1 weiterhin eine Stranggießmaschine vorgeordnet. Dies ist im Rahmen der vorliegenden Erfindung jedoch von untergeordneter Bedeutung.

Die Walzstraße wird von einer Steuereinrichtung 6 gesteuert. In der Regel ist die Steuereinrichtung 6 als softwareprogrammierbare Steuereinrichtung ausgebildet. In diesem Fall ist die Steuereinrichtung 6 mit einem Computerprogramm 7 programmiert. Das Computerprogramm 7 umfasst Maschinencode 8, der von der Steuereinrichtung 6 unmittelbar abarbeitbar ist.

In einem Normalbetrieb der Walzgerüste 1 bis 4 erfolgt gemäß FIG 1 ein Walzen von einer Anfangsdicke d0 auf eine Enddicke d. Für jedes der Walzgerüste 1 bis 4 gilt, dass es sich im Normalbetrieb befindet, wenn und solange es das Metallband 5 entsprechend einem vorgegebenen Stichplan auf die für das jeweilige Walzgerüst 1 bis 4 vorgegebene auslaufseitige Dicke d1 bis d4 walzt und damit über die Gesamtheit der Walzgerüste 1 bis 4 gesehen die Walzstraße das Metallband 5 von der Anfangsdicke d0 auf die Enddicke d walzt.

Den Walzgerüsten 1 bis 4 der Walzstraße ist eine Dickenmesseinrichtung 9 nachgeordnet. Mittels der Dickenmesseinrichtung 9 wird die Enddicke d des Metallbandes 5 erfasst. Der entsprechende Messwert wird der Steuereinrichtung 6 zugeführt. Die Steuereinrichtung 6 korrigiert daraufhin nach Bedarf die Ansteuerung von Stellgliedern 10 bis 13, von denen die Walzgerüste 1 bis 4 eingestellt werden.

Die vorliegende Erfindung wird nachstehend in Verbindung mit dem letzten Walzgerüst 4 der viergerüstigen Walzstraße erläutert. Die entsprechenden Ausführungen sind jedoch auch für die anderen Walzgerüste 1 bis 3 der Walzstraße gültig. Auch sind die Ausführungen gültig, falls die Walzstraße eine andere Anzahl an Walzgerüsten 1 bis 4 aufweist, beispielsweise 6 oder 7 Walzgerüste.

Von Zeit zu Zeit müssen eine obere Arbeitswalze 14 und eine untere Arbeitswalze 15 des Walzgerüsts 4 gewechselt werden. In diesem Fall wird das Walzgerüst 4 durch entsprechende Ansteuerung des Stellgliedes 13 aufgefahren, so dass die Arbeitswalzen 14, 15 das Metallband 5 nicht mehr walzen und sogar nicht mehr kontaktieren. Das Metallband 5 durchläuft also das Walzgerüst 4, ohne dessen Arbeitswalzen 14, 15 zu berühren. Das Auffahren des Walzgerüsts 4 kann mit einer Lastumverteilung vom Walzgerüst 4 auf die anderen Walzgerüste 1 bis 3 verbunden sein. Alternativ können die Lasten der anderen Walzgerüste 1 bis 3 beibehalten werden. Welche dieser beiden Vorgehensweisen ergriffen wird, ist im Rahmen der vorliegenden Erfindung von untergeordneter Bedeutung. Entscheidend ist, dass das Walzgerüst 4 mit dem Auffahren zum Walzenwechsel in einen Sonderbetrieb übergeht, nämlich den Walzenwechselbetrieb. Sofern der Walzstraße, wie es bei einer Gieß-Walz-Verbundanlage der Fall ist, die Stranggießmaschine vorgeordnet ist, kann weiterhin eine Gießgeschwindigkeit der Stranggießmaschine reduziert werden.

Sodann werden die Arbeitswalzen 14, 15 gewechselt. Zur Erläuterung des Walzenswechsels wird zunächst in Verbindung mit den FIG 2 bis 5 der Aufbau des Walzgerüsts 4 näher erläutert.

Das Walzgerüst 4 weist zusätzlich zu den Arbeitswalzen 14, 15, zwischen denen das Metallband 5 hindurchgeführt wird, eine obere Zusatzwalze 16 und eine untere Zusatzwalze 17 auf. Die obere Zusatzwalze 16 ist oberhalb der oberen Arbeitswalze 14 angeordnet, die untere Zusatzwalze 17 unterhalb der unteren Arbeitswalze 15. Oftmals weist das Walzgerüst 4 zusätzlich zu den genannten Walzen 14 bis 17 keine weiteren Walzen auf. In diesem Fall ist das Walzgerüst 4 als sogenanntes Quartogerüst (4-high) ausgebildet, bei denen die Zusatzwalzen 16, 17 Stützwalzen des Walzgerüsts 4 sind. In manchen Fällen können jedoch zusätzlich zu den Zusatzwalzen 16, 17 auch noch separate Stützwalzen vorhanden sein, die oberhalb und unterhalb der Zusatzwalzen 16, 17 angeordnet sind. In diesem Fall sind die Zusatzwalzen 16, 17 Zwischenwalzen eines sogenannten Sextogerüsts (6-high).

Die Walzen 14 bis 17 sind in einem Walzgerüstständer 18 gelagert. Der Walzgerüstständer 18 weist ein bedienseitiges Ständerelement 19 und ein antriebsseitiges Ständerelement 20 auf. Die obere Arbeitswalze 14 ist über ein bedienseitiges oberes Arbeitswalzeneinbaustück 21 im bedienseitigen Ständerelement 19 und über ein antriebsseitiges oberes Arbeitswalzeneinbaustück 22 im antriebsseitigen Ständerelement 20 gelagert. In analoger Weise ist die obere Zusatzwalze 16 über ein bedienseitiges oberes Zusatzwalzeneinbaustück 23 im bedienseitigen Ständerelement 19 und über ein antriebsseitiges oberes Zusatzwalzeneinbaustück 24 im antriebsseitigen Ständerelement 20 gelagert. Die Lagerung der oberen Arbeitswalze 14 und der oberen Zusatzwalze 16 im Walzgerüstständer 18 ist in an sich bekannter Weise derart, dass die obere Arbeitswalze 14 und die obere Zusatzwalze 16 in dem Walzgerüstständer 18 vertikal verlagerbar sind. Insbesondere können die entsprechenden Walzeneinbaustücke 21 bis 24 in Gleitlagern gelagert sein.

Die untere Arbeitswalze 15 ist über ein bedienseitiges unteres Arbeitswalzeneinbaustück 25 im bedienseitigen Ständerelement 19 und über ein antriebsseitiges unteres Arbeitswalzeneinbaustück 26 im antriebsseitigen Ständerelement 20 gelagert. Ebenso ist die untere Zusatzwalze 17 über ein bedienseitiges unteres Zusatzwalzeneinbaustück 27 im bedienseitigen Ständerelement 19 und über ein antriebsseitiges unteres Zusatzwalzeneinbaustück 28 im antriebsseitigen Ständerelement 20 gelagert. Es ist möglich, dass die untere Arbeitswalze 15 und die untere Zusatzwalze 17 analog zur oberen Arbeitswalze 14 und zur oberen Zusatzwalze 16 in dem Walzgerüstständer 18 vertikal verlagerbar sind. Die zugehörige Verstelleinrichtung, die in den FIG nicht dargestellt ist, kann insbesondere als elektromechanische oder als hydraulische Verstelleinrichtung ausgebildet sein. Alternativ können die untere Arbeitswalze 15 und die untere Zusatzwalze 17 im Walzgerüstständer 18 vertikal unverschiebbar angeordnet sein.

Das Stellglied 13 für das Walzgerüst 4 ist in der Regel in eine bedienseitige Verstelleinrichtung 29 und eine antriebsseitige Verstelleinrichtung 30 aufgeteilt. Jede der beiden Verstelleinrichtungen 29, 30 ist in der Regel als Hydraulikzylindereinheit ausgebildet. Alternativ ist eine Ausgestaltung als elektromechanischer Antrieb möglich. Die Verstelleinrichtungen 29, 30 wirken in der Regel auf die obere Stützwalze des Walzgerüsts 4. Sie können die Stützwalze sowohl anheben als auch absenken. Sie können also in beide Richtungen Kräfte auf die Stützwalze ausüben. Bei einem Quartogerüst wirken die Verstelleinrichtungen 29, 30 also direkt auf die obere Zusatzwalze 16 (bzw. die zugehörigen Einbaustücke 23, 24). Bei einem Sextogerüst wirken die Verstelleinrichtungen 29, 30 indirekt über die obere Stützwalze auf die obere Zusatzwalze 16. Die obere Zusatzwalze 16 ist in diesem Fall jedoch in der Regel im Walzgerüstständer 18 frei geführt. Über die Verstelleinrichtungen 29, 30 und die obere Stützwalze kann daher nur eine Druckkraft, nicht aber eine Hubkraft auf die obere Zusatzwalze 16 ausgeübt werden. Die Verstelleinrichtungen 29, 30 weisen in der Regel einen relativ großen Verstellhub auf, beispielsweise von 200-350 mm.

Weiterhin sind in der Regel den Arbeitswalzen 14, 15 eine bedienseitige Verstelleinrichtung 31 und eine antriebsseitige Verstelleinrichtung 32 zugeordnet. Die Verstelleinrichtungen 31, 32 wirken in der Regel auf die Arbeitswalzeneinbaustücke 21, 22, 25, 26 beider Arbeitswalzen 14, 15. Sie sind in der Regel ebenfalls als Hydraulikzylindereinheiten ausgebildet. Alternativ ist auch hier eine Ausgestaltung als elektromechanischer Antrieb möglich. Die Verstelleinrichtungen 31, 32 weisen in der Regel einen relativ kleinen Verstellhub auf, beispielsweise von 80-250 mm.

Das Ausbauen der Arbeitswalzen 14, 15 aus dem Walzgerüst 4 wird nachfolgend beginnend mit FIG 6 erläutert. In FIG 6 sind hierbei - ebenso wie in den FIG 7 bis 18 - die Arbeitswalzen 14, 15 und die Zusatzwalzen 16, 17 nicht mit dargestellt. Dies dient jedoch lediglich dazu, die FIG 6 bis 18 nicht zu überfrachten. In der Realität sind die Arbeitswalzen 14, 15 und die Zusatzwalzen 16, 17 selbstverständlich vorhanden. Weiterhin ist nachfolgend mehrfach davon die Rede, dass die obere Arbeitswalze 14 und/oder die obere Zusatzwalze 16 zu bestimmten Positionen verfahren werden. Genau genommen werden selbstverständlich die zugehörigen Einbaustücke 21 bis 24 verfahren. Aufgrund des Umstands, dass die jeweilige Walze 14, 16 in den zugehörigen Einbaustücken 21 bis 24 gelagert ist und daher ein Verfahren der Einbaustücken 21 bis 24 stets auch mit einem entsprechenden Verfahren der zugehörigen Walze 14, 16 korrespondiert, ist die Formulierung jedoch äquivalent.

Zum Ausbauen der Arbeitswalzen 14, 15 wird zunächst das Walzgerüst 4 geöffnet. Der von dem Walzgerüst 4 bzw. dessen Arbeitswalzen 14, 15 gebildete Walzspalt wird also aufgefahren. Zu diesem Zweck wird zumindest die obere Arbeitswalze 14 vom Metallband 5 abgehoben, so dass die obere Arbeitswalze 14 das Metallband 5 nicht mehr kontaktiert. Als nächstes werden gemäß FIG 6 die oberen Arbeitswalzeneinbaustücke 21, 22 und die oberen Zusatzwalzeneinbaustücke 23, 24 miteinander verbunden, so dass jede Vertikalbewegung der oberen Zusatzwalzeneinbaustücke 23, 24 auf die oberen Arbeitswalzeneinbaustücke 21, 22 übertragen wird. Beispielsweise kann seitlich des Walzgerüsts 4 - in der Regel auf der Antriebsseite, in seltenen Fällen jedoch alternativ auf der Bedienseite - eine Hilfseinrichtung 33 vorhanden sein, auf der oder an der Verbindungselemente 34, 35 angeordnet sind. Die Verbindungselemente 34, 35 werden in diesem Fall entsprechend der Darstellung in den FIG 6 und 7 in korrespondierende Ausnehmungen 36 der oberen Zusatzwalzeneinbaustücke 23, 24 und der oberen Arbeitswalzeneinbaustücke 21, 22 eingeführt. Danach wird die obere Zusatzwalze 16 nach oben auf eine erste definierte Zusatzwalzenposition pZ1 verfahren. Dieser Zustand ist in FIG 8 dargestellt. Bei dieser Positionierung pZ1 werden sodann entsprechend der Darstellung in FIG 9 die obere und die untere Arbeitswalze 14, 15 aus dem Walzgerüstständer 18 herausgefahren.

Spätestens zu diesem Zeitpunkt, wenn also mit dem Herausfahren der Arbeitswalzen 14, 15 aus dem Walzgerüstständer 18 begonnen wird, darf auch die untere Arbeitswalze 15 das Metallband 5 nicht mehr kontaktieren. In der Regel wird dies dadurch erreicht, dass zeitgleich mit dem Abheben der oberen Arbeitswalze 14 von dem Metallband 5 auch die untere Arbeitswalze 15 außer Kontakt mit dem Metallband 5 gebracht wird, sei es durch Absenken der unteren Arbeitswalze 15, sei es durch Anheben des Metallbandes 5, sei es durch eine Kombination dieser Maßnahmen. Alternativ werden diese Maßnahmen zu einem späteren Zeitpunkt ausgeführt. Sie müssen jedoch in jedem Fall ausgeführt werden, bevor mit dem Herausfahren der Arbeitswalzen 14, 15 aus dem Walzgerüstständer 18 begonnen wird.

Zum Verbinden der oberen Arbeitswalzeneinbaustücke 21, 22 und der oberen Zusatzwalzeneinbaustücke 23, 24 miteinander können die Verbindungselemente 34, 35 entsprechend der Darstellung in den FIG 6, 8 und 9 insbesondere als Schienen 34, 35 ausgebildet sein. In diesem Fall werden zum Verbinden der oberen Arbeitswalzeneinbaustücke 21, 22 und der oberen Zusatzwalzeneinbaustücke 23, 24 miteinander zunächst die obere Zusatzwalze 16 in Vertikalrichtung auf eine zweite definierte Zusatzwalzenposition pZ2 und die obere Arbeitswalze 14 in Vertikalrichtung auf eine definierte Arbeitswalzenposition pA verfahren. Das Verfahren der oberen Zusatzwalze 16 wird von den Verstelleinrichtungen 29, 30 bewirkt. Das Verfahren der oberen Arbeitswalze 14 wird mittels der Verstelleinrichtungen 31, 32 bewirkt. Aufgrund des Verfahrens der oberen Zusatzwalze 16 auf die zweite definierte Zusatzwalzenposition pZ2 und der oberen Arbeitswalze 14 auf die Arbeitswalzenposition pA weisen die entsprechenden Einbaustücke 21 bis 24 in Vertikalrichtung einen definierten Abstand δp voneinander auf. Dieser Zustand ist in FIG 6 dargestellt. In diesem Zustand werden, wie in FIG 6 durch einen Pfeil A angedeutet, die Schienen 34, 35 zunächst in eines der oberen Walzeneinbaustücke 22, 21 und das korrespondierende obere Zusatzwalzeneinbaustück 24, 23 eingeführt. Die Schienen 34, 35 werden weitergeführt, bis die Schienen 34, 35 zusätzlich auch in das andere obere Arbeitswalzeneinbaustück 21, 22 und das korrespondierende obere Zusatzwalzeneinbaustück 23, 24 eingeführt sind. Die FIG 10 zeigt einen Zwischenzustand während des Einführens der Schienen 34, 35, FIG 11 den Zustand nach dem vollständigen Einführen der Schienen 34, 35. Das Einführen erfolgt in der Regel mittels eines Antriebs 37. Der Antrieb 37 ist Bestandteil der Hilfsvorrichtung 33. Er kann insbesondere als elektrischer Antrieb ausgebildet sein. Alternativ kann er als hydraulischer oder pneumatischer Antrieb ausgebildet sein. Dem Antrieb 37 kann ein Getriebe nachgeordnet sein, insbesondere ein Schneckengetriebe.

Durch die Schienen 34, 35 sind die Vertikalbewegung der oberen Arbeitswalze 14 und der oberen Zusatzwalze 16 miteinander gekoppelt. Es wird also jede Bewegung der oberen Zusatzwalze 16 in Vertikalrichtung direkt und unmittelbar auf die obere Arbeitswalze 14 übertragen. Als nächstes wird daher die obere Zusatzwalze 16 - mittels der Verstelleinrichtungen 29, 30 - nach oben auf die erste definierte Zusatzwalzenposition pZ1 verfahren. Aufgrund der Kopplung der oberen Arbeitswalze 14 an die obere Zusatzwalze 16 wird hierbei zugleich auch die obere Arbeitswalze 14 mit angehoben. Der Abstand δp der oberen Arbeitswalze 14 von der oberen Zusatzwalze 16 bleibt also konstant. Dieser Zustand ist, wie bereits erwähnt, in FIG 8 dargestellt. Durch diese Vorgehensweise ist die obere Arbeitswalze 14 weit genug vom Metallband 5 abgehoben, um sie entsprechend der Darstellung in FIG 9 aus dem Walzgerüst 4 herausfahren zu können. Entsprechend der Darstellung in FIG 9 werden daher als nächstes die obere und die untere Arbeitswalze 14, 15 aus dem Walzgerüstständer 18 herausgefahren. Die oberen Arbeitswalzeneinbaustücke 21, 22 gleiten hierbei auf den Schienen 34, 35.

Die Schienen 34, 35 können entsprechend der Darstellung in den FIG 7 insbesondere einen Doppel-T-förmigen Querschnitt aufweisen. Diese Ausgestaltung ist besonders bevorzugt. Alternativ können die Schienen 34, 35 einen U-förmigen oder einen C-förmigen Querschnitt aufweisen. Auch können die Ausnehmungen 36 alternativ einen X-förmigen Querschnitt aufweisen. Der X-förmige Querschnitt kann horizontal verlaufende Ausleger umfassen.

Im Rahmen des Herausfahrens der Arbeitswalzen 14, 15 aus dem Walzgerüstständer 18 darf auch die untere Arbeitswalze 15 das Metallband 5 nicht kontaktieren. Dies kann jedoch ohne weiteres gewährleistet werden. Beispielsweise kann es möglich sein, die untere Arbeitswalze 15 nach unten abzusenken, so dass sie das Metallband 5 nicht mehr kontaktiert. Auch wenn ein Absenken der unteren Arbeitswalze 15 nicht möglich ist oder nicht in hinreichendem Umfang möglich ist, kann jedoch gewährleistet werden, dass die untere Arbeitswalze 15 das Metallband 5 nicht mehr kontaktiert. Beispielsweise können entsprechend der Darstellung in FIG 1 vor- und/oder hinter dem Walzgerüst 4 Schlingenheber 38 angeordnet sein. In diesem Fall kann mittels der Schlingenheber 38 eine Höhenlage, auf der das Metallband 5 das Walzgerüst 4 durchläuft, entsprechend eingestellt werden. Dies ist Fachleuten bekannt und geläufig.

Es ist möglich, die obere Arbeitswalze 14 und die untere Arbeitswalze 15 unabhängig voneinander aus dem Walzgerüst 4 herauszufahren. Vorzugsweise ist das Herausfahren der Arbeitswalzen 14, 15 jedoch miteinander gekoppelt. Dies wird nachfolgend in Verbindung mit den FIG 12 bis 18 näher erläutert. Gemäß den FIG 12 bis 14 weisen die bedienseitigen Arbeitswalzeneinbaustücke 21, 25 jeweils mindestens einen zum jeweils anderen bedienseitigen Arbeitswalzeneinbaustück 25, 21 hin gerichteten Mitnehmerzapfen 39, 41 auf. Die Arbeitswalzeneinbaustücke 21, 25 weisen weiterhin Ausnehmungen 40, 42 auf. Im Normalbetrieb - d.h. beim Walzen des Metallbandes 5 - liegen die bedienseitigen Arbeitswalzeneinbaustücke 21, 25 übereinander. Die Ausnehmungen 40, 42 sind derart angeordnet, dass in diesem Zustand die Mitnehmerzapfen 39, 41 in die Ausnehmungen 40, 42 des jeweils anderen bedienseitigen Arbeitswalzeneinbaustücks 25, 21 eintauchen und somit den Normalbetrieb nicht stören.

Zum Herausfahren der Arbeitswalzen 14, 15, also sowohl der oberen als auch der unteren Arbeitswalze 14, 15, wird zunächst nur die untere Arbeitswalze 15 um eine (von 0 verschiedene) erste Teillänge l1 aus dem Walzgerüstständer 18 herausgefahren. Zum Herausfahren der unteren Arbeitswalze 15 kann beispielsweise das bedienseitige untere Arbeitswalzeneinbaustück 25 eine Kupplungseinrichtung 43 aufweisen, in die ein Ausziehelement 44 eingreift. Die obere Arbeitswalze 14 wird hierbei (noch) nicht aus dem Walzgerüstständer 18 herausgefahren. FIG 15 zeigt den entsprechenden Zustand. Die erste Teillänge l1 ist entsprechend der Darstellung in FIG 15 derart bestimmt, dass der mindestens eine Mitnehmerzapfen 39 des bedienseitigen oberen Arbeitswalzeneinbaustücks 21 direkt über dem mindestens einen Mitnehmerzapfen 41 des bedienseitigen unteren Arbeitswalzeneinbaustücks 25 angeordnet ist.

In diesem Zustand wird die obere Zusatzwalze 16, wie in FIG 15 durch einen Pfeil B angedeutet, nach unten auf eine dritte definierte Zusatzwalzenposition pZ3 verfahren. Die dritte definierte Zusatzwalzenposition pZ3 ist eine von der ersten definierten Zusatzwalzenposition pZ1 verschiedene Position. Sie kann (nicht aber muss) gleich der zweiten definierten Zusatzwalzenposition zP2 sein. Durch das Verfahren der oberen Zusatzwalze 16 wird - aufgrund der Kopplung durch die Schienen 34, 35 - auch das bedienseitige obere Arbeitswalzeneinbaustück 21 abgesenkt. Dadurch werden die Mitnehmerzapfen 39, 41 zusammengeführt.

Die Mitnehmerzapfen 39, 41 weisen miteinander zusammenwirkende Konturen auf, so dass die Mitnehmerzapfen 39, 41 ineinandergreifen. Beispielsweise kann einer der Mitnehmerzapfen 41 eine (relativ flache) Ausnehmung 46 aufweisen, in die der andere Mitnehmerzapfen 39 eintaucht. Nach dem Zusammenführen der Mitnehmerzapfen 39, 41 können die Mitnehmerzapfen 39, 41 daher eine Zugkraft, die in Richtung der Rotationsachse der Arbeitswalzen 14, 15 auf das bedienseitige untere Arbeitswalzeneinbaustück 25 wirkt, auf das bedienseitige obere Arbeitswalzeneinbaustück 21 übertragen. Aufgrund des Ineinandergreifens der Mitnehmerzapfen 39, 41 ist somit nunmehr in Horizontalrichtung die Bewegung der oberen Arbeitswalze 14 an die Bewegung der unteren Arbeitswalze 15 gekoppelt.

In diesem Zustand wird die untere Arbeitswalze 15 um eine (ebenfalls von 0 verschiedene) zweite Teillänge l2 aus dem Walzgerüstständer 18 herausgefahren. Mit der unteren Arbeitswalze 15 wird zugleich auch die obere Arbeitswalze 14 um die zweite Teillänge l2 aus dem Walzgerüstständer 18 herausgefahren. Die obere Arbeitswalze 14 gleitet hierbei auf den Schienen 34, 35. FIG 16 zeigt den entsprechenden Zustand.

Die zweite Teillänge l2 ist entsprechend der Darstellung in FIG 16 derart bestimmt, dass das antriebsseitige obere Arbeitswalzeneinbaustück 22 zwar bereits aus dem Walzgerüstständer 18 ausgetreten ist, aber noch von den Schienen 34, 35 gehalten wird. In diesem Zustand werden gemäß FIG 16 antriebsseitige Abstandhalter 45 zwischen den antriebsseitigen Arbeitswalzeneinbaustücken 22, 26 angeordnet. Das Anordnen der antriebsseitigen Abstandhalter 45 kann manuell oder automatisch erfolgen. In beiden Fällen können die antriebsseitigen Abstandhalter 45 in eines der beiden Arbeitswalzeneinbaustücke 22, 26 eingebaut sein oder separate Elemente sein. Sodann wird die untere Arbeitswalze 15 und mit ihr die obere Arbeitswalze 14 gemäß FIG 17 vollständig aus dem Walzgerüstständer 18 herausgefahren.

Das Anordnen der antriebsseitigen Abstandhalter 45 kann durch manuelles Einsetzen erfolgen. Auch ein mechanisches Betätigen eines Hebels oder dergleichen ist möglich. Alternativ kann das Anordnen vollautomatisch oder halbautomatisch (aufgrund Betätigung einer Taste oder dergleichen durch einen Bediener) erfolgen. Im Falle einer Betätigung mittels eines Hebels oder einer automatischen Anordnung kann insbesondere entsprechend der Darstellung in FIG 18 vorgesehen sein, dass der antriebsseitige Abstandhalter 45 hochklappt bzw. die antriebsseitigen Abstandhalter 45 hochklappen.

Vorstehend wurde detailliert das Ausbauen der momentan in das Walzgerüst 4 eingebauten Arbeitswalzen 14, 15 erläutert. Das Einbauen neuer Arbeitswalzen in das Walzgerüst 4 erfolgt in der umgekehrten Reihenfolge. Es ist lediglich erforderlich, vor Beginn des Ausbauens der Arbeitswalzen 14, 15 auf der Bedienseite ein Paar neue Arbeitswalzen abzusetzen. Der Ablageort, an dem die neuen Arbeitswalzen abgesetzt sind, ist hierbei in Transportrichtung des Metallbandes 5 gesehen gegenüber dem Walzgerüst 4 versetzt. Nach dem Ausbauen werden die ausgebauten Arbeitswalzen 14, 15 und die neu einzubauenden Arbeitswalzen in Transportrichtung des Metallbandes 5 verfahren, so dass nunmehr die neuen Arbeitswalzen in Transportrichtung des Metallbandes 5 gesehen auf Höhe des Walzgerüsts 4 angeordnet sind. Somit können nunmehr die neuen Arbeitswalzen in das Walzgerüst 4 eingebaut werden.

Die Ausprägung der im Walzgerüst 4 befindlichen Arbeitswalzen 14, 15 und die Ausprägung der neu einzubauenden Arbeitswalzen kann nach Bedarf sein. Insbesondere können die im Walzgerüst 4 befindlichen Arbeitswalzen 14, 15 und/oder die neu einzubauenden Arbeitswalzen eine Textur aufweisen, beispielsweise eine Riffelung.

Im Normalbetrieb ist das Walzgerüst 4 aktiv, d.h. es walzt das Metallband 5. Es ist daher insbesondere auch möglich, entsprechend der Darstellung in FIG 1 mittels des Walzgerüsts 4 zum vorgeordneten Walzgerüst 3 hin einen Zug Z auf das Metallband 5 auszuüben. Der Zug Z ist insbesondere erforderlich, um eine Stabilität des Walzprozesses zu gewährleisten. Zum Wechseln der Arbeitswalzen 14, 15 des Walzgerüsts 4 wird das Walzgerüst 4 jedoch aufgefahren. Das Walzgerüst 4 kann in diesem Zustand keinen Zug auf das Metallband 5 ausüben. Um dennoch weiterhin den Zug Z auf das Metallband 5 ausüben zu können, ist dem Walzgerüst 4 entsprechend der Darstellung in FIG 1 ein Treiber 47 nachgeordnet. Der Treiber 47 kann der Dickenmesseinrichtung 9 entsprechend der Darstellung in FIG 1 vorgeordnet sein. Alternativ kann der Treiber 47 der Dickenmesseinrichtung 9 nachgeordnet sein. Der Treiber 47 kann beispielsweise unmittelbar hinter dem letzten Walzgerüst 4 der Walzstraße. Wenn der Walzstraße eine Kühlstrecke nachgeordnet ist, kann der Treiber 47 auch hinter der Kühlstrecke angeordnet sein. Der Treiber 47 beaufschlagt im Walzenwechselbetrieb das Metallband 5 auslaufseitig des Walzgerüsts 4 mit einem definierten Zug Z. Das Übernehmen des Zuges Z durch den Treiber 47 beim Auffahren des Walzgerüsts 4 kann stoßfrei erfolgen.

Im Unterschied zum Walzgerüst 4 bewirkt der Treiber 47 keine plastische Querschnittsreduzierung des Metallbandes 5. Das Metallband 5 weist also sowohl vor als auch nach dem Treiber 47 die gleiche Enddicke d auf. Der Wert des Zuges Z ist vorzugsweise identisch mit dem Zug Z, der zuvor im Normalbetrieb von dem Walzgerüst 4 auf das Metallband 5 ausgeübt wird. Aufgrund des Umstands, dass das Walzgerüst 4 im Walzenwechselbetrieb aufgefahren ist, pflanzt sich der Zug Z jedoch durch das Walzgerüst 4 hindurch zum vorgeordneten Walzgerüst 3 fort. Dies gilt, bis das Walzgerüst 4 nach dem Wechseln der Arbeitswalzen 14, 15 wieder in den aktiven Betrieb übernommen wird. Hierbei ist es möglich, dass der Zug Z beim Schließen des Walzspaltes des Walzgerüsts 4 von dem Walzgerüst 4 stoßfrei übernommen wird.

Die vorliegende Erfindung wurde bisher für das letzte Walzgerüst 4 der Walzstraße erläutert. Die erfindungsgemäße Vorgehensweise zum Wechseln der Arbeitswalzen 14, 15 ist jedoch auch bei den anderen Walzgerüsten 1 bis 3 möglich. Die Vorgehensweise ist identisch mit der Vorgehensweise bezüglich des Walzgerüsts 4.

Prinzipiell ist es möglich, die Arbeitswalzen 14, 15 eines der vorderen Walzgerüste 1 bis 3 - beispielsweise des vorletzten Walzgerüsts 3 - zu wechseln, ohne zugleich auch die Arbeitswalzen 14, 15 der dem betreffenden Walzgerüst 1 bis 3 nachgeordneten Walzgerüste 2 bis 4 - beispielsweise des letzten Walzgerüsts 4 - zu wechseln. In aller Regel werden jedoch zusammen mit den Arbeitswalzen 14, 15 eines bestimmten Walzgerüsts 1 bis 3 auch die Arbeitswalzen 14, 15 aller nachgeordneten Walzgerüste 2 bis 4 gewechselt. In diesem Fall erfolgt das Auffahren der Walzgerüste 1 bis 4 sequenziell nacheinander entgegen der Bandlaufrichtung und das spätere Zufahren der Walzgerüste 1 bis 4 sequenziell nacheinander in Bandlaufrichtung. Das Wechseln der Arbeitswalzen 14, 15 der Walzgerüste 1 bis 4 kann prinzipiell in beliebiger Reihenfolge erfolgen. Vorzugsweise erfolgt es entgegen der Bandlaufrichtung, dass also zuerst die Arbeitswalzen 14, 15 des letzten Walzgerüsts 4 gewechselt werden, dann die Arbeitswalzen 14, 15 des vorletzten Walzgerüsts 3 usw..

Zusammengefasst betrifft die vorliegende Erfindung somit folgenden Sachverhalt:
Zum Ausbauen von Arbeitswalzen 14, 15 aus einem Walzgerüst, das weiterhin oberhalb und unterhalb der Arbeitswalzen 14, 15 je eine Zusatzwalze 16, 17 aufweist, werden zunächst die oberen Arbeitswalzeneinbaustücke 21, 22 und die oberen Zusatzwalzeneinbaustücke 23, 24 miteinander verbunden, so dass jede Vertikalbewegung der oberen Zusatzwalzeneinbaustücke 23, 24 auf die oberen Arbeitswalzeneinbaustücke 21, 22 übertragen wird. Danach wird die obere Zusatzwalze 16 nach oben auf eine erste definierte Zusatzwalzenposition pZ1 verfahren. Sodann werden die obere und die untere Arbeitswalze 14, 15 aus dem Walzgerüstständer 18 herausgefahren.

Die vorliegende Erfindung weist viele Vorteile auf. Insbesondere ist es auf einfache Weise möglich, schnell inline einen Wechsel der Arbeitswalzen 14, 15 vorzunehmen. Ein Kontakt des Metallbandes 5 mit den Arbeitswalzen 14, 15 während des Wechselns der Arbeitswalzen 14, 15 - insbesondere zu Beginn des Ausbauens der Arbeitswalzen 14, 15 und am Ende des Einbauens der neuen Arbeitswalzen - kann zuverlässig vermieden werden. Die Komplexität des Walzgerüsts 1 bis 4 muss nicht erhöht werden. Es müssen keine Elemente permanent im Walzgerüst 1 bis 4 angeordnet werden, die nicht sowieso zum Betrieb des Walzgerüsts 1 bis 4 benötigt werden. Auch ein Abstand der Walzgerüste 1 bis 4 voneinander muss nicht vergrößert werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne durch die Ansprüche definierten Schutzumfang der Erfindung zu verlassen.

### Bezugszeichenliste

- 1 bis 4: Walzgerüste
- 5: Metallband
- 6: Steuereinrichtung
- 7: Computerprogramm
- 8: Maschinencode
- 9: Dickenmesseinrichtung
- 10 bis 13: Stellglieder
- 14, 15: Arbeitswalzen
- 16, 17: Zusatzwalzen
- 18: Walzgerüstständer
- 19, 20: Ständerelemente
- 21 bis 28: Walzeneinbaustücke
- 29 bis 32: Verstelleinrichtungen
- 33: Hilfsvorrichtung
- 34, 35: Schienen
- 36, 46: Ausnehmungen
- 37: Antrieb
- 38: Schlingenheber
- 39, 41: Mitnehmerzapfen
- 40, 42: Aufnahmen
- 43: Kupplungseinrichtung
- 44: Ausziehelement
- 45: Abstandhalter
- 47: Treiber
- A, B: Pfeile
- d0: Anfangsdicke
- d: Enddicke
- d1 bis d4: auslaufseitige Dicken
- l1, l2: Teillängen
- pA: Arbeitswalzenposition
- pZ1 bis pZ3: Zusatzwalzenpositionen
- Z: Zug

- δp: Abstand

## Patentansprüche

1. Verfahren zum Ausbauen von Arbeitswalzen (14, 15) aus einem Walzgerüst (4),
- wobei das Walzgerüst (4) eine obere und eine untere Arbeitswalze (14, 15) aufweist, zwischen denen ein Metallband (5) hindurchgeführt wird,
- wobei das Walzgerüst (4) weiterhin eine oberhalb der oberen Arbeitswalze (14) angeordnete obere Zusatzwalze (16) und eine unterhalb der unteren Arbeitswalze (15) angeordnete untere Zusatzwalze (17) aufweist,
- wobei die obere Arbeitswalze (14) über ein bedienseitiges und ein antriebsseitiges oberes Arbeitswalzeneinbaustück (21, 22) in einem Walzgerüstständer (18) des Walzgerüsts (4) gelagert ist,
- wobei die obere Zusatzwalze (16) über ein bedienseitiges und ein antriebsseitiges oberes Zusatzwalzeneinbaustück (23, 24) in dem Walzgerüstständer (18) gelagert ist,
- wobei die obere Arbeitswalze (14) und die obere Zusatzwalze (16) in dem Walzgerüstständer (18) vertikal verlagerbar sind,
- wobei die untere Arbeitswalze (15) über ein bedienseitiges und ein antriebsseitiges unteres Arbeitswalzeneinbaustück (25, 26) in dem Walzgerüstständer (18) gelagert ist,
- wobei die untere Zusatzwalze (17) über ein bedienseitiges und ein antriebsseitiges unteres Zusatzwalzeneinbaustück (27, 28) in dem Walzgerüstständer (18) gelagert ist,
**dadurch gekennzeichnet, dass** zum Ausbauen der Arbeitswalzen (14, 15)
-- zunächst die oberen Arbeitswalzeneinbaustücke (21, 22) und die oberen Zusatzwalzeneinbaustücke (23, 24) miteinander verbunden werden, so dass jede Vertikalbewegung der oberen Zusatzwalzeneinbaustücke (23, 24) auf die oberen Arbeitswalzeneinbaustücke (21, 22) übertragen wird,
-- sodann die obere Zusatzwalze (16) nach oben auf eine erste definierte Zusatzwalzenposition (pZ1) verfahren wird und
-- sodann die obere und die untere Arbeitswalze (14, 15) aus dem Walzgerüstständer (18) herausgefahren werden.

2. Verfahren nach Anspruch 1,
**dadurch gekennzeichnet,**
**dass** das Metallband (5) während des Ausbauens der Arbeitswalzen (14, 15) das Walzgerüst durchläuft und dass die obere Arbeitswalze (14) vor dem Verbinden der oberen Arbeitswalzeneinbaustücke (21, 22) und der oberen Zusatzwalzeneinbaustücke (23, 24) miteinander von dem Metallband (5) abgehoben wird.

3. Verfahren nach Anspruch 2,
**dadurch gekennzeichnet,**
**dass** die untere Arbeitswalze (15) vor dem Herausfahren der oberen und der unteren Arbeitswalze (14, 15) aus dem Walzgerüst außer Kontakt mit dem Metallband (5) gebracht wird.

4. Verfahren nach Anspruch 1, 2 oder 3
**da durch gekennzeichnet**,
dass zum Verbinden der oberen Arbeitswalzeneinbaustücke (21, 22) und der oberen Zusatzwalzeneinbaustücke (23, 24) miteinander
- zunächst die obere Zusatzwalze (16) in Vertikalrichtung auf eine zweite definierte Zusatzwalzenposition (pZ2) und die obere Arbeitswalze (14) in Vertikalrichtung auf eine definierte Arbeitswalzenposition (pA) verfahren werden und
- sodann Schienen (34, 35) zunächst in eines der oberen Walzeneinbaustücke (22, 21) und das korrespondierende obere Zusatzwalzeneinbaustück (24, 23) eingeführt werden und die Schienen (34, 35) weitergeführt werden, bis die Schienen (34, 35) zusätzlich auch in das andere obere Arbeitswalzeneinbaustück (21, 22) und das korrespondierende obere Zusatzwalzeneinbaustück (23, 24) eingeführt sind.

5. Verfahren nach Anspruch 4,
**dadurch gekennzeichnet,**
**dass** das Einführen und Weiterführen der Schienen (34, 35) durch einen Antrieb (37) bewirkt wird.

6. Verfahren nach Anspruch 4 oder 5,
**dadurch gekennzeichnet,**
- **dass** die bedienseitigen Arbeitswalzeneinbaustücke (21, 25) jeweils mindestens einen zum jeweils anderen bedienseitigen Arbeitswalzeneinbaustück (25, 21) hin gerichteten Mitnehmerzapfen (39, 41) aufweisen,
- **dass** zum Herausfahren der Arbeitswalzen (14, 15) zunächst die obere Arbeitswalze (14) nicht aus dem Walzgerüstständer (18) herausgefahren wird und die untere Arbeitswalze (15) um eine erste Teillänge (l1) aus dem Walzgerüstständer (18) herausgefahren wird, so dass die Mitnehmerzapfen (39, 41) der bedienseitigen Arbeitswalzeneinbaustücke (21, 25) direkt übereinander angeordnet sind,
- **dass** sodann durch Verfahren der oberen Zusatzwalze (16) nach unten auf eine dritte definierte Zusatzwalzenposition (pZ3) die Mitnehmerzapfen (39, 41) zusammengeführt werden, so dass sie ineinandergreifen,
- **dass** sodann die untere Arbeitswalze (15) und mit ihr die obere Arbeitswalze (14) um eine zweite Teillänge (l2) aus dem Walzgerüstständer (18) herausgefahren werden, so dass das antriebsseitige obere Arbeitswalzeneinbaustück (22) noch von den Schienen (34, 35) gehalten wird,
- **dass** sodann antriebsseitige Abstandhalter (45) zwischen den antriebsseitigen Arbeitswalzeneinbaustücken (22, 26) angeordnet werden und
- **dass** sodann die untere Arbeitswalze (15) und mit ihr die obere Arbeitswalze (14) vollständig aus dem Walzgerüstständer (18) heraus gefahren werden.

7. Verfahren nach Anspruch 6,
**dadurch gekennzeichnet,**
**dass** das Anordnen der antriebsseitigen Abstandhalter (45) durch manuelles Einsetzen oder automatisiert erfolgt.

8. Verfahren nach einem der Ansprüche 1 bis 7,
**dadurch gekennzeichnet,**
**dass** die obere Zusatzwalze (16) eine Verstelleinrichtung (29, 30) aufweist, mittels derer die obere Zusatzwalze (16) als solche in dem Walzgerüstständer (18) vertikal verlagerbar ist.

9. Walzgerüstanordnung,
- wobei die Walzgerüstanordnung ein Walzgerüst (4) zum Walzen eines Metallbandes (5) aufweist,
- wobei das Walzgerüst (4) eine obere und eine untere Arbeitswalze (14, 15) aufweist, zwischen denen ein Metallband (5) hindurchgeführt wird,
- wobei das Walzgerüst (4) weiterhin eine oberhalb der oberen Arbeitswalze (14) angeordnete obere Zusatzwalze (16) und eine unterhalb der unteren Arbeitswalze (15) angeordnete untere Zusatzwalze (17) aufweist,
- wobei die obere Arbeitswalze (14) über ein bedienseitiges und ein antriebsseitiges oberes Arbeitswalzeneinbaustück (21, 22) in einem Walzgerüstständer (18) des Walzgerüsts (4) gelagert ist,
- wobei die obere Zusatzwalze (16) über ein bedienseitiges und ein antriebsseitiges oberes Zusatzwalzeneinbaustück (23, 24) in dem Walzgerüstständer (18) gelagert ist,
- wobei die obere Arbeitswalze (14) und die obere Zusatzwalze (16) in dem Walzgerüstständer (18) vertikal verlagerbar sind,
- wobei die untere Arbeitswalze (15) über ein bedienseitiges und ein antriebsseitiges unteres Arbeitswalzeneinbaustück (25, 26) in dem Walzgerüstständer (18) gelagert ist,
**dadurch gekennzeichnet, dass** die untere Zusatzwalze (17) über ein bedienseitiges und ein antriebsseitiges unteres Zusatzwalzeneinbaustück (27, 28) in dem Walzgerüstständer (18) gelagert ist,
- wobei die oberen Arbeitswalzeneinbaustücke (21, 22) und die oberen Zusatzwalzeneinbaustücke (23, 24) Ausnehmungen (36) zum Aufnehmen von Verbindungselementen (34, 35) aufweisen, mittels derer jede Vertikalbewegung der oberen Zusatzwalzeneinbaustücke (23, 24) auf die oberen Arbeitswalzeneinbaustücke (21, 22) übertragen wird.

10. Walzgerüstanordnung nach Anspruch 9,
**dadurch gekennzeichnet,**
- **dass** die Walzgerüstanordnung eine neben dem Walzgerüst (4) angeordnete Hilfsvorrichtung (33) aufweist, an der die Verbindungselemente (34, 35) angeordnet sind,
- **dass** die Verbindungselemente (34, 35) als Schienen ausgebildet sind und
- **dass** die Hilfsvorrichtung (33) mindestens einen Antrieb (37) aufweist, mittels dessen die Schienen (34, 35) zunächst in eines der oberen Walzeneinbaustücke (22, 21) und das korrespondierende obere Zusatzwalzeneinbaustück (24, 23) eingeführt werden und die Schienen (34, 35) weitergeführt werden, bis die Schienen (34, 35) zusätzlich auch in das andere obere Arbeitswalzeneinbaustück (21, 22) und das korrespondierende obere Zusatzwalzeneinbaustück (23, 24) eingeführt sind, sofern die obere Zusatzwalze (16) in Vertikalrichtung auf eine zweite definierte Zusatzwalzenposition (pZ2) und die obere Arbeitswalze (14) in Vertikalrichtung auf eine definierte Arbeitswalzenposition (pA) verfahren ist.

11. Walzgerüstanordnung nach Anspruch 9 oder 10,
**dadurch gekennzeichnet,**
- **dass** die bedienseitigen Arbeitswalzeneinbaustücke (21, 25) jeweils mindestens einen zum jeweils anderen bedienseitigen Arbeitswalzeneinbaustück (25, 21) hin gerichteten Mitnehmerzapfen (39, 41) aufweisen,
- **dass** die Mitnehmerzapfen (39, 41) der bedienseitigen Arbeitswalzeneinbaustücke (21, 25) direkt übereinander angeordnet sind, sofern die obere Arbeitswalze (14) nicht aus dem Walzgerüstständer (18) herausgefahren ist und die untere Arbeitswalze (15) um eine erste Teillänge (l1) aus dem Walzgerüstständer (18) herausgefahren ist, und
- **dass** die Mitnehmerzapfen (39, 41) ineinandergreifen, sofern die obere Zusatzwalze (16) nach dem Herausfahren der unteren Arbeitswalze (15) um die erste Teillänge (l1) nach unten auf eine dritte definierte Zusatzwalzenposition (pZ3) verfahren wird.

12. Walzgerüstanordnung nach Anspruch 11,
**dadurch gekennzeichnet,**
**dass** die Walzgerüstanordnung antriebsseitige Abstandhalter (45) aufweist, die beim Ausbauen der Arbeitswalzen (14, 15) automatisiert zwischen den antriebsseitigen Arbeitswalzeneinbaustücken (22, 26) angeordnet werden.

13. Walzgerüstanordnung nach einem der Ansprüche 9 bis 12,
**dadurch gekennzeichnet,**
**dass** die obere Zusatzwalze (16) eine Verstelleinrichtung (29, 30) aufweist, mittels derer die obere Zusatzwalze (16) als solche in dem Walzgerüstständer (18) vertikal verlagerbar ist.

## Claims

1. Method for removing working rollers (14, 15) from a roller frame (4),
- wherein the roller frame (4) has an upper and a lower working roller (14, 15), between and through which a metal band (5) is guided,
- wherein the roller frame (4) furthermore has an upper additional roller (16) arranged above the upper working roller (14) and a lower additional roller (17) arranged below the lower working roller (15),
- wherein the upper working roller (14) is mounted in a roller frame stand (18) of the roller frame (4) via an operator-side and a drive-side upper working roller chock (21, 22),
- wherein the upper additional roller (16) is mounted in the roller frame stand (18) via an operator-side and a drive-side upper additional roller chock (23, 24),
- wherein the upper working roller (14) and the upper additional roller (16) can be shifted vertically in the roller frame stand (18),
- wherein the lower working roller (15) is mounted in the roller frame stand (18) via an operator-side and a drive-side lower working roller chock (25, 26),
- wherein the lower additional roller (17) is mounted in the roller frame stand (18) via an operator-side and a drive-side lower additional roller chock (27, 28),
**characterized in that**, to remove the working rollers (14, 15)
-- first of all the upper working roller chocks (21, 22) and the upper additional roller chocks (23, 24) are connected to each other, and therefore each vertical movement of the upper additional roller chocks (23, 24) is transmitted to the upper working roller chocks (21, 22),
-- the upper additional roller (16) is then moved upwards to a first defined additional roller position (pZ1) and
-- the upper and the lower working roller (14, 15) are then moved out of the roller frame stand (18).

2. Method according to Claim 1, **characterized in that** the metal band (5) runs through the roller frame during the removal of the working rollers (14, 15), and **in that** the upper working roller (14) is lifted off the metal band (5) before the upper working roller chocks (21, 22) and the upper additional roller chocks (23, 24) are connected to one another.

3. Method according to Claim 2, **characterized in that** the lower working roller (15) is brought out of contact with the metal band (5) before the upper and the lower working roller (14, 15) are moved out of the roller frame.

4. Method according to Claim 1, 2 or 3, **characterized in that**, in order to connect the upper working roller chocks (21, 22) and the upper additional roller chocks (23, 24) to one another
- first of all the upper additional roller (16) is moved in the vertical direction to a second defined additional roller position (pZ2) and the upper working roller (14) is moved in the vertical direction to a defined working roller position (pA), and
- rails (34, 35) are then introduced first of all into one of the upper roller chocks (22, 21) and the corresponding upper additional roller chock (24, 23) and the rails (34, 35) are guided further until the rails (34, 35) are additionally also introduced into the other upper working roller chock (21, 22) and the corresponding upper additional roller chock (23, 24).

5. Method according to Claim 4, **characterized in that** the introduction and further guidance of the rails (34, 35) are brought about by means of a drive (37).

6. Method according to Claim 4 or 5, **characterized**
- **in that** the operator-side working roller chocks (21, 25) each have at least one driver pin (39, 41) directed towards the respectively other operator-side working roller chock (25, 21),
- **in that**, in order to move out the working rollers (14, 15), first of all the upper working roller (14) is not moved out of the roller frame stand (18) and the lower working roller (15) is moved out of the roller frame stand (18) by a first partial length (11) such that the driver pins (39, 41) of the operator-side working roller chocks (21, 25) are arranged directly one above the other,
- **in that**, by moving the upper additional roller (16) downwards to a third defined additional roller position (pZ3), the driver pins (39, 41) are then brought together such that they engage one inside the other,
- **in that** the lower working roller (15) and, with the latter, the upper working roller (14) are then moved out of the roller frame stand (18) by a second partial length (12) such that the drive-side upper working roller chock (22) is still held by the rails (34, 35),
- **in that** drive-side spacers (45) are then arranged between the drive-side working roller chocks (22, 26), and
- **in that** the lower working roller (15) and, with the latter, the upper working roller (14) are then moved completely out of the roller frame stand (18).

7. Method according to Claim 6, **characterized in that** the arranging of the drive-side spacers (45) takes place by manual insertion or in an automated manner.

8. Method according to one of Claims 1 to 7, **characterized in that** the upper additional roller (16) has an adjustment device (29, 30) by means of which the upper additional roller (16) as such can be shifted vertically in the roller frame stand (18).

9. Roller frame arrangement,
- wherein the roller frame arrangement has a roller frame (4) for rolling a metal band (5),
- wherein the roller frame (4) has an upper and a lower working roller (14, 15), between and through which a metal band (5) is guided,
- wherein the roller frame (4) furthermore has an upper additional roller (16) arranged above the upper working roller (14) and a lower additional roller (17) arranged below the lower working roller (15),
- wherein the upper working roller (14) is mounted in a roller frame stand (18) of the roller frame (4) via an operator-side and a drive-side upper working roller chock (21, 22),
- wherein the upper additional roller (16) is mounted in the roller frame stand (18) via an operator-side and a drive-side upper additional roller chock (23, 24),
- wherein the upper working roller (14) and the upper additional roller (16) can be shifted vertically in the roller frame stand (18),
- wherein the lower working roller (15) is mounted in the roller frame stand (18) via an operator-side and a drive-side lower working roller chock (25, 26),
**characterized in that** the lower additional roller (17) is mounted in the roller frame stand (18) via an operator-side and a drive-side lower additional roller chock (27, 28),
- wherein the upper working roller chocks (21, 22) and the upper additional roller chocks (23, 24) have recesses (36) for receiving connecting elements (34, 35) by means of which each vertical movement of the upper additional roller chocks (23, 24) is transmitted to the upper working roller chocks (21, 22).

10. Roller frame arrangement according to Claim 9, **characterized**
- **in that** the roller frame arrangement has an auxiliary device (33) which is arranged next to the roller frame (4) and on which the connecting elements (34, 35) are arranged,
- **in that** the connecting elements (34, 35) are in the form of rails, and
- **in that** the auxiliary device (33) has at least one drive (37) by means of which the rails (34, 35) are first of all introduced into one of the upper roller chocks (22, 21) and into the corresponding upper additional roller chock (24, 23) and the rails (34, 35) are guided further until the rails (34, 35) are additionally also introduced into the other upper working roller chock (21, 22) and the corresponding upper additional roller chock (23, 24) if the upper additional roller (16) has moved in the vertical direction to a second defined additional roller position (pZ2) and the upper working roller (14) has moved in the vertical direction to a defined working roller position (pA) .

11. Roller frame arrangement according to Claim 9 or 10, **characterized**
- **in that** the operator-side working roller chocks (21, 25) each have at least one driver pin (39, 41) directed towards the respectively other operator-side working roller chock (25, 21),
- **in that** the driver pins (39, 41) of the operator-side working roller chocks (21, 25) are arranged directly one above the other if the upper working roller (14) has not moved out of the roller frame stand (18) and the lower working roller (15) has moved out of the roller frame stand (18) by a first partial length (11), and
- **in that** the driver pins (39, 41) engage in each other if, after the lower working roller (15) has moved out by the first partial length (11), the upper additional roller (16) is moved downwards to a third defined additional roller position (pZ3).

12. Roller frame arrangement according to Claim 11, **characterized in that** the roller frame arrangement has drive-side spacers (45) which are arranged between the drive-side working roller chocks (22, 26) in an automated manner during the removal of the working rollers (14, 15).

13. Roller frame arrangement according to one of Claims 9 to 12, **characterized in that** the upper additional roller (16) has an adjustment device (29, 30) by means of which the upper additional roller (16) as such can be shifted vertically in the roller frame stand (18).

## Revendications

1. Procédé de démontage de cylindres de travail (14, 15) d'une cage de laminoir (4),
- dans lequel la cage de laminoir (4) comprend un cylindre de travail supérieur et un cylindre de travail inférieur (14, 15) entre lesquels on fait passer une bande métallique (5),
- dans lequel la cage de laminoir (4) comprend, en outre, un cylindre supplémentaire supérieur (16) situé au-dessus du cylindre de travail supérieur (14) et un cylindre supplémentaire inférieur (17) situé au-dessous du cylindre de travail inférieur (15),
- dans lequel le cylindre de travail supérieur (14) est supporté dans un montant de cage de laminoir (18) de la cage de laminoir (4) par une empoise de cylindre de travail supérieur (21, 22) côté manoeuvre et côté entraînement respectivement,
- dans lequel le cylindre supplémentaire supérieur (16) est supporté dans le montant de cage de laminoir (18) par une empoise de cylindre supplémentaire supérieur (23, 24) côté manoeuvre et côté entraînement respectivement,
- dans lequel le cylindre de travail supérieur (14) et le cylindre supplémentaire supérieur (16) peuvent être déplacés verticalement dans le montant de cage de laminoir (18),
- dans lequel le cylindre de travail inférieur (15) est supporté dans le montant de cage de laminoir (18) par une empoise de cylindre de travail inférieur (25, 26) côté manoeuvre et côté entraînement respectivement,
- dans lequel le cylindre supplémentaire inférieur (17) est supporté dans le montant de cage de laminoir (18) par une empoise de cylindre supplémentaire inférieur (27, 28) côté manoeuvre et côté entraînement respectivement, **caractérisé en ce que**, pour démonter les cylindres de travail (14, 15),
- les empoises de cylindre de travail supérieur (21, 22) et les empoises de cylindre supplémentaire supérieur (23, 24) sont tout d'abord reliées entre elles de sorte que chaque mouvement vertical des empoises de cylindre supplémentaire supérieur (23, 24) est transmis aux empoises de cylindre de travail supérieur (21, 22),
- le cylindre supplémentaire supérieur (16) est ensuite déplacé vers le haut vers une première position de cylindre supplémentaire (pZ1) définie, et
- les cylindres de travail supérieur et inférieur (14, 15) sont ensuite retirés du montant de cage de laminoir (18).

2. Procédé selon la revendication 1,
**caractérisé en ce que**
la bande métallique (5) traverse la cage de laminoir pendant le démontage des cylindres de travail (14, 15) et **en ce que** le cylindre de travail supérieur (14) est enlevé de la bande métallique (5) avant que les empoises de cylindre de travail supérieur (21, 22) et les empoises de cylindre supplémentaire supérieur (23, 24) soient reliées entre elles.

3. Procédé selon la revendication 2,
**caractérisé en ce que**
le cylindre de travail inférieur (15) est mis hors de contact d'avec la bande métallique (5) avant le retrait des cylindres de travail supérieur et inférieur (14, 15) de la cage de laminoir.

4. Procédé selon la revendication 1, 2 ou 3,
**caractérisé en ce que**,
pour relier les empoises de cylindre de travail supérieur (21, 22) et les empoises de cylindre supplémentaire supérieur (23, 24) entre elles,
- tout d'abord, le cylindre supplémentaire supérieur (16) est déplacé dans la direction verticale vers une deuxième position de cylindre supplémentaire (pZ2) définie et le cylindre de travail supérieur (14) est déplacé dans la direction verticale vers une position de cylindre de travail (pA) définie, et
- ensuite, des rails (34, 35) sont tout d'abord introduits dans l'une des empoises de cylindre supérieur (22, 21) et dans l'empoise de cylindre supplémentaire supérieur (24, 23) correspondante et l'introduction des rails (34, 35) se poursuit jusqu'à ce que les rails (34, 35) soient introduits également, en plus, dans l'autre empoise de cylindre de travail supérieur (21, 22) et dans l'empoise de cylindre supplémentaire supérieur (23, 24) correspondante.

5. Procédé selon la revendication 4,
**caractérisé en ce que**
l'introduction et la poursuite de l'introduction des rails (34, 35) sont effectuées par un entraînement (37).

6. Procédé selon la revendication 4 ou 5,
**caractérisé**
- **en ce que** les empoises de cylindre de travail côté manoeuvre (21, 25) sont pourvues chacune d'au moins un tourillon d'entraînement (39, 41) dirigé vers l'autre empoise de cylindre de travail côté manoeuvre (25, 21) respective,
- **en ce que**, pour retirer les cylindres de travail (14, 15), le cylindre de travail supérieur (14) n'est tout d'abord pas retiré du montant de cage de laminoir (18) et le cylindre de travail inférieur (15) est sorti d'une première longueur partielle (11) du montant de cage de laminoir (18) de façon que les tourillons d'entraînement (39, 41) des empoises de cylindre de travail côté manoeuvre (21, 25) soit disposés directement l'un au-dessus de l'autre,
- **en ce que**, en déplaçant ensuite le cylindre supplémentaire supérieur (16) vers le bas vers une troisième position de cylindre supplémentaire (pZ3) définie, les tourillons d'entraînement (39, 41) sont réunis de manière à s'engager l'un dans l'autre,
- **en ce que** le cylindre de travail inférieur (15) et, avec lui, le cylindre de travail supérieur (14) sont ensuite sortis d'une seconde longueur partielle (12) du montant de cage de laminoir (18) de façon que l'empoise de cylindre de travail supérieur côté entraînement (22) soit encore soutenue par les rails (34, 35),
- **en ce que** des entretoises côté entraînement (45) sont ensuite placées entre les empoises de cylindre de travail côté entraînement (22, 26), et
- **en ce que** le cylindre de travail inférieur (15) et, avec lui, le cylindre de travail supérieur (14) sont ensuite complètement retirés du montant de cage de laminoir (18).

7. Procédé selon la revendication 6,
**caractérisé en ce que**
la mise en place des entretoises côté entraînement (45) s'effectue par insertion manuelle ou de manière automatisée.

8. Procédé selon l'une des revendications 1 à 7,
**caractérisé en ce que**
le cylindre supplémentaire supérieur (16) est pourvu d'un dispositif de réglage (29, 30) au moyen duquel le cylindre supplémentaire supérieur (16) en tant que tel peut être déplacé verticalement dans le montant de cage de laminoir (18) .

9. Structure de cage de laminoir,
- la structure de cage de laminoir comprenant une cage de laminoir (4) pour le laminage d'une bande métallique (5),
- la cage de laminoir (4) comprenant un cylindre de travail supérieur et un cylindre de travail inférieur (14, 15) entre lesquels on fait passer une bande métallique (5),
- la cage de laminoir (4) comprenant, en outre, un cylindre supplémentaire supérieur (16) situé au-dessus du cylindre de travail supérieur (14) et un cylindre supplémentaire inférieur (17) situé au-dessous du cylindre de travail inférieur (15),
- le cylindre de travail supérieur (14) étant supporté dans un montant de cage de laminoir (18) de la cage de laminoir (4) par une empoise de cylindre de travail supérieur (21, 22) côté manoeuvre et côté entraînement respectivement,
- le cylindre supplémentaire supérieur (16) étant supporté dans le montant de cage de laminoir (18) par une empoise de cylindre supplémentaire supérieur (23, 24) côté manoeuvre et côté entraînement respectivement,
- le cylindre de travail supérieur (14) et le cylindre supplémentaire supérieur (16) pouvant être déplacés verticalement dans le montant de cage de laminoir (18),
- le cylindre de travail inférieur (15) étant supporté dans le montant de cage de laminoir (18) par une empoise de cylindre de travail inférieur (25, 26) côté manoeuvre et côté entraînement respectivement,
**caractérisée en ce que** le cylindre supplémentaire inférieur (17) est supporté dans le montant de cage de laminoir (18) par une empoise de cylindre supplémentaire inférieur (27, 28) côté manoeuvre et côté entraînement respectivement,
- les empoises de cylindre de travail supérieur (21, 22) et les empoises de cylindre supplémentaire supérieur (23, 24) comportant des évidements (36) pour la réception d'éléments de liaison (34, 35) au moyen desquels chaque mouvement vertical des empoises de cylindre supplémentaire supérieur (23, 24) est transmis aux empoises de cylindre de travail supérieur (21, 22).

10. Structure de cage de laminoir selon la revendication 9, **caractérisée**
- **en ce que** la structure de cage de laminoir comprend un dispositif auxiliaire (33) disposé près de la cage de laminoir (4), au niveau duquel les éléments de liaison (34, 35) sont agencés,
- **en ce que** les éléments de liaison (34, 35) sont exécutés en tant que rails, et
- **en ce que** le dispositif auxiliaire (33) comporte au moins un entraînement (37) au moyen duquel les rails (34, 35) sont tout d'abord introduits dans l'une des empoises de cylindre supérieur (22, 21) et dans l'empoise de cylindre supplémentaire supérieur (24, 23) correspondante et l'introduction des rails (34, 35) se poursuit jusqu'à ce que les rails (34, 35) soient introduits également, en plus, dans l'autre empoise de cylindre de travail supérieur (21, 22) et dans l'empoise de cylindre supplémentaire supérieur (23, 24) correspondante, dès lors que le cylindre supplémentaire supérieur (16) est déplacé dans la direction verticale vers une deuxième position de cylindre supplémentaire (pZ2) défini et que le cylindre de travail supérieur (14) est déplacé dans la direction verticale vers une position de cylindre de travail (pA) définie.

11. Structure de cage de laminoir selon la revendication 9 ou 10,
**caractérisée**
- **en ce que** les empoises de cylindre de travail côté manoeuvre (21, 25) sont pourvues chacune d'au moins un tourillon d'entraînement (39, 41) dirigé vers l'autre empoise de cylindre de travail côté manoeuvre (25, 21) respective,
- **en ce que** les tourillons d'entraînement (39, 41) des empoises de cylindre de travail côté manoeuvre (21, 25) sont disposés directement l'un au-dessus de l'autre, dès lors que le cylindre de travail supérieur (14) n'est pas retiré du montant de cage de laminoir (18) et que le cylindre de travail inférieur (15) est sorti d'une première longueur partielle (11) du montant de cage de laminoir (18), et
- **en ce que** les tourillons d'entraînement (39, 41) s'engagent l'un dans l'autre, dès lors que le cylindre supplémentaire supérieur (16) est déplacé vers le bas vers une troisième position de cylindre supplémentaire (pZ3) définie après le retrait du cylindre de travail inférieur (15) de la première longueur partielle (11).

12. Structure de cage de laminoir selon la revendication 11,
**caractérisée en ce que**
la structure de cage de laminoir comprend des entretoises côté entraînement (45) qui sont placées de manière automatisée entre les empoises de cylindre de travail côté entraînement (22, 26) lors du démontage des cylindres de travail (14, 15).

13. Structure de cage de laminoir selon l'une des revendications 9 à 12,
**caractérisée en ce que**
le cylindre supplémentaire supérieur (16) est pourvu d'un dispositif de réglage (29, 30) au moyen duquel le cylindre supplémentaire supérieur (16) en tant que tel peut être déplacé verticalement dans le montant de cage de laminoir (18) .
